# EUROPÄISCHE PATENTSCHRIFT

(11) **EP 0 545 146 B1**
(45) Veröffentlichungstag und Bekanntmachung des Hinweises auf die Patenterteilung: **25.09.1996**
(21) Anmeldenummer: 92119682.0
(22) Anmeldetag: 19.11.1992
(51) Int. Cl.: D04B 1/10

(54) **Verfahren zum Formstricken von Intarsien-Jacquardware**
Method of fashioned knitting of Intarsia-Jacquard articles
Procédé de tricotage façonné d'articles Intarsia-Jacquard

(30) Priorität: 06.12.1991 DE 4140282
(43) Veröffentlichungstag der Anmeldung: 09.06.1993
(73) Patentinhaber: H. Stoll GmbH & Co., D-72760 Reutlingen (DE)
(72) Erfinder: Stoll, Thomas, Dipl.-Ing., W-7410 Reutlingen 1 (DE); Rempp, Wolfgang, W-7419 Sonnenbühl 1 (DE); Fleiner, Uwe, W-7450 Hechingen (DE)
(74) Vertreter: Möbus, Rudolf, Dipl.-Ing.

(56) Entgegenhaltungen:
- EP-A- 0 338 194
- DE-A- 3 322 392
- FR-A- 2 586 261
- US-A- 5 031 423

## Beschreibung

Die Erfindung betrifft ein Verfahren zum Formstricken von Intarsien-Jacquardware auf einer zweibettigen Flachstrickmaschine.

Beim Formstricken von Intarsien-Jacquardware tritt auch der Fall ein, daß sich die Breite von Intarsienbereichen verändert und hierbei eine Minderung dieser Bereiche erforderlich wird. Dadurch erhöhen sich die Probleme mit auf der Rückseite der Ware freiliegenden Intarsienfäden.

Der Erfindung liegt die Aufgabe zugrunde, ein Verfahren zu schaffen, mit welcher freiliegende Intarsienfäden auch in Minderungsbereichen einer Intarsien-Jacquardware vermieden werden.

Die gestellte Aufgabe wird erfindungsgemäß mit den aus dem kennzeichnenden Teil des Hauptanspruches ersichtlichen Verfahrensschritten gelöst. Durch das Verfahren der Fadenführer an den Richtungswechselstellen und die Nachverstellung der Fadenführer nach dem Einbinden der beim Verfahren flott gelegten Intarsienfäden in das Gestrick bekommen die Intarsienfäden eine Neigungsrichtung, die es erlaubt, über sie hinwegzustricken. Das Einbinden der flott gelegten Intarsienfäden kann durch Umhängen von Maschen über die Intarsienfäden erfolgen. Das Einbinden der flott gelegten Intarsienfäden kann aber auch durch die Bildung einer Fangnetzreihe über die flott gelegten Intarsienfäden erfolgen, wozu Fadenführer eingesetzt werden, die nicht vorher eingefahren worden sind. Die anschließende Nachverstellung mindestens eines Teiles der mit Intarsienfäden bestückten Fadenführer kann in der Regel entgegengesetzt zur Einfahrrichtung erfolgen.

Die Bildung einer Fangnetzreihe über die flott gelegten Intarsienfäden kann auch mit Hilfe eines zusätzlichen Fadenführers erfolgen, der zweckmäßig mit einem Grundfaden bestückt ist. Auch können bei dem Verfahren vorteilhafterweise die Intarsienfäden jeweils zusammen mit einem Grundfaden verarbeitet werden. Mit den vorstehend aufgeführten Verfahrensschritten wird eine Intarsien-Jacquardware gewährleistet, bei welcher an keiner Stelle freiliegende Fäden auf der Rückseite des Gestrickes erscheinen.

Nachfolgend wird ein Ausführungsbeispiel des Verfahrens anhand der beiliegenden Zeichnung näher erläutert.

Die Zeichnung zeigt schematisch die Verstellung von vier mit Intarsienfäden bestückten Fadenführern 1-4 und eines mit einem Grundfaden bestückten Fadenführers 0 beim Stricken eines Intarsienbereiches wechselnder Breite, der hier nach einem sich laufend wiederholenden Rapport gestrickt wird. Die Begrenzung des Intarsienbereiches 10 ist durch eine Umrandungslinie 11 angedeutet. Mit dem Formstricken wird links unten mit dem mit einem Grundfaden bestückten Fadenführer 0 und dem Intarsienfadenführer 1 begonnen. Die ebenfalls mit Intarsienfäden bestückten Fadenführer 2, 3 und 4 sind bis auf eine günstige Ausgangsposition in Gestrickbildungsrichtung vorgestellt. Nach der Bildung von drei Gestrickreihen wird der Fadenführer 1 auf der Gestrickhöhe 12 in eine neue Ausgangsposition vorgefahren, während mit Beginn der vierten Gestrickreihe der Fadenführer 2 zusammen mit dem Grundfadenführer 0 über zwei Gestrickreihen bis zur Gestrickhöhe 13 eingesetzt wird. Dann wird auch der Fadenführer 2 in eine neue Ausgangsposition vorgefahren, und die nächste Gestrickreihe wird mit dem Intarsienfadenführer 3 zusammen mit dem Grundfadenführer 0 gestrickt. Anschließend wird in gleicher und aus der Zeichnung ersichtlichen Weise auch der Intarsienfadenführer 4 ein erstes Mal eingesetzt; anschließend die Intarsienfadenführer 1 bis 4 auch noch ein zweites Mal. Dann ist auf der Gestrickhöhe 14 eine maximale Intarsienbereichslänge 15 erreicht, und bis zur Gestrickhöhe 16 soll eine Minderung der Intarsienbereichslänge erfolgen.

Auf der Gestrickhöhe 14 werden beim Rücklauf des Schlittens der hier eingesetzten zweibettigen Flachstrickmaschine die Intarsienfadenführer 1 bis 3 bis auf eine später wieder zu erreichende Stellung in den Gestrickbereich eingefahren, und anschließend werden die hierbei flott gelegten Intarsienfäden mittels des Intarsienfadenführers 4 und des Grundfadenführers 0, die eine Fangnetzreihe mit Hilfe von Nadeln beider Nadelbetten der Flachstrickmaschine bilden, an das bisher gebildete Formgestrick an- oder eingebunden. Anschließend werden die eingefahrenen Intarsienfadenführer 1 bis 3 und auch der Intarsienfadenführer 4 in eine für den weiteren Strickverlauf günstige Ausgangsstellung nachverstellt, hier zurückgefahren. Es wird dann der mit 20 bezeichnete und bis zur Gestrickhöhe 16 reichende Bereich der Intarsien-Jacquardware 10 mit wechselndem Einsatz der Intarsienfadenführer 1 bis 4 - jeweils wieder zusammen mit dem Grundfadenführer 0 - gefertigt. Anschließend wird in einem Bereich 21 wieder wie anfänglich eine Verkleinerung des Intarsienbereiches vorgenommen. Anschließend folgt rapportgemäß dann wieder ein Gestrickbereich 21.

In der Zeichnung ist in dem Gestrickbereich 21 schematisch das Verstellen der Fadenführer in unterschiedliche Stellungen angedeutet. Die erwähnte Fangnetzreihe und das Gestrickbild des Intarsienbereiches 10 sind nicht dargestellt. Die Fangnetzreihe kann auf herkömmliche Weise gebildet werden, wobei auch größere Abstände zwischen den zum Einsatz kommenden Nadeln der beiden Nadelbetten liegen können. Auch können für den Intarsienfaden des Fadenführers 4 und den Grundfaden des Fadenfühers 0 unterschiedliche Maschen-und/oder Fanghenkelfolgen vorgesehen sein. Im Intarsiengestrick können Maschen und Henkel auftreten, und die Nadeln der Nadelbetten werden jacquardgemäß mittels einer Mustereinrichtung ausgewählt.

## Patentansprüche

1. Verfahren zum Formstricken von Intarsien-Jacquardware auf einer zweibettigen Flachstrickmaschine, dadurch gekennzeichnet, daß an Richtungswechselstellen der Intarsienbereiche (10) des Formgestrickes mindestens die Mehrzahl aller Fadenführer (1-4) mit zum Einsatz kommenden Intarsienfäden bis auf eine später wieder zu erreichende Stellung eingefahren werden, daß anschließend die beim Einfahren der Fadenführer (1-3) flott gelegten Intarsienfäden in das Gestrick eingebunden werden, und daß anschließend die eingefahrenen Fadenführer (1-3) mindestens teilweise in eine andere und für den weiteren Strickverlauf günstige Ausgangsstellung nachverstellt werden.

2. Verfahren nach Anspruch 1, dadurch gekennzeichnet, daß das Einbinden der flott gelegten Intarsienfäden durch Umhängen von Maschen über die Intarsienfäden erfolgt.

3. Verfahren nach Anspruch 1, dadurch gekennzeichnet, daß das Einbinden der flott gelegten Intarsienfäden durch Bildung einer Fangnetzreihe über die flott gelegten Intarsienfäden unter Einsatz mindestens eines restlichen Fadenführers (1) erfolgt.

4. Verfahren nach Anspruch 3, dadurch gekennzeichnet, daß der mindestens eine restliche Fadenführer einen Grundfaden für das Formgestrick führt.

5. Verfahren nach einem der Ansprüche 1 bis 5, dadurch gekennzeichnet, daß die Intarsienfäden, auch bei der Bildung einer Fangnetzreihe, jeweils zusammen mit einem Grundfaden verarbeitet werden.

## Claims

1. Method for the fully fashioned knitting of Intarsia-Jacquard fabric on a rib flat knitting machine, characterised in that, at the changes of direction in the Intarsia regions (10) of the fully fashioned knitted fabric, at least the plurality of all of the yarn guides (1-4) with Intarsia yarns being used are moved into a position to be reached again later, that the Intarsia yarns floating when the yarn guides (1-3) are moved in are then knitted into the knitted fabric and that the yarn guides (1-3) moved in are then moved at least partially into another starting position advantageous for continued knitting.

2. Method according to claim 1, characterised in that the floating Intarsia yarns are knitted in by transferring stitches via the Intarsia yarns.

3. Method according to claim 1, characterised in that the floating Intarsia yarns are knitted in by forming a first tucking course via the floating Intarsia yarns using at least one remaining yarn guide (1).

4. Method according to claim 3, characterised in that the at least one remaining yarn guide guides a ground yarn for the fully fashioned knitted fabric.

5. Method according to one of claims 1 to 5, characterised in that the Intarsia yarns are each processed together with a ground yarn, even when a first tucking course is formed.

## Revendications

1. Procédé de tricotage façonné d'articles Intarsia-Jacquard, sur une machine à tricoter rectiligne à deux fontures, caractérisé en ce que, aux points d'inversion de sens des zones Intarsia (10) du tricotage façonné, au moins la pluralité constituée de la totalité des guides-fil (1 à 4), avec les fils Intarsia utilisés, sont passés jusqu'à une position devant être ultérieurement réatteinte, en ce que, ensuite, les fils Intarsia, ayant été placés de façon flottante lors de l'introduction des guides-fil (1 à 3), sont liés dans le tricot, et en ce que, ensuite, les guides-fil (1 à 3) introduits sont l'objet au moins partiellement d'un post-réglage, les faisant revenir dans une position initiale autre et avantageuse pour la continuation du tricotage.

2. Procédé selon la revendication 1, caractérisé en ce que la liaison des fils Intarsia, ayant été placés de façon flottante, s'effectue par report de mailles sur les fils Intarsia.

3. Procédé selon la revendication 1, caractérisé en ce que la liaison des fils Intarsia, ayant été placés de façon flottante, s'effectue par formation d'une rangée de mailles en côte anglaise sur les fils Intarsia, ayant été placés de façon flottante, avec utilisation d'au moins un guide-fil (1) restant.

4. Procédé selon la revendication 3, caractérisé en ce que au moins un guide-fil restant assure le guidage d'un fil de fond pour le tricotage façonné.

5. Procédé selon l'une des revendications 1 à 5, caractérisé en ce que les fils Intarsia, également en cas de formation d'une rangée de mailles en côte anglaise, sont chacun travaillés conjointement avec un fil de fond.
